# EUROPÄISCHE PATENTSCHRIFT

(11) **EP 2 891 431 B1**
(45) Veröffentlichungstag und Bekanntmachung des Hinweises auf die Patenterteilung: **21.09.2016**
(21) Anmeldenummer: 14191314.5
(22) Anmeldetag: 31.10.2014
(51) Int. Cl.: A47C 23/00, A47C 23/06

(54) **Lattenrost mit faltbarem Rahmen und Doppelgelenk-Scharnier**
Slatted frame having foldable frame and double joint hinge
Caillebotis doté d'un cadre pliable et de charnière à double articulation

(30) Priorität: 07.01.2014 DE 202014100051 U
(43) Veröffentlichungstag der Anmeldung: 08.07.2015
(73) Patentinhaber: Lück GmbH & Co. KG, 46395 Bocholt (DE)
(72) Erfinder: Busskamp, Thomas, 46399 Bocholt (DE)
(74) Vertreter: Habbel, Ludwig

(56) Entgegenhaltungen:
- EP-A1- 2 389 842
- EP-A2- 1 166 685
- US-A- 506 154

## Beschreibung

Aus der DE 20 2013 103 199 U1 ist ein gattungsgemäßer Lattenrost bekannt. Zwei Abschnitte des Rahmens gegeneinander schwenkbeweglich auszugestalten, ermöglicht kleine Transportmaße mittels einer einfachen Schwenkbewegung, ohne für diese kleinen Transportmaße den Lattenrost zerlegen zu müssen, beispielsweise die Federleisten vom Rahmen demontieren zu müssen, und dabei lose Teile handhaben zu müssen.

Aus der EP 2 389 842 A1, die als nächstkommender Stand der Technik angesehen wird, ist ein Lattenrost nach dem Oberbegriff des Anspruchs 1 bekannt. Ein Doppelgelenk als Scharnier zu verwenden ermöglicht es, dass die beiden Teile des Lattenrostes zwar um eine Scharnierlinie schwenkbar sind, dieser Scharnierlinie nahe benachbart jedoch eine zweite parallel dazu verlaufende Scharnierlinie geschaffen wird. Das Doppelgelenk weist einerseits eine besonders hohe Stabilität auf und ermöglicht andererseits besonders problemlos einen Schwenkwinkel von vollen 180°, so dass die beiden Teile des Rahmens nicht etwa in einer V-förmigen Stellung zueinander verbleiben müssen, wenn sie maximal weit aus ihrer Gebrauchsstellung in die Transportstellung geschwenkt worden sind. Eine solche V-förmige Transportstellung würde, wenn in diesem Zustand Kräfte auf den Lattenrost einwirken, die bestrebt sind, die beiden Teile des Rahmens noch weiter einander anzunähern, erhebliche Belastungen auf die Scharniere bzw. auf die Befestigungselemente wirken lassen, mit welchen die Scharniere an den Trägerteilen des Rahmens befestigt sind.

Der Erfindung liegt die Aufgabe zugrunde, einen gattungsgemäßen Lattenrost dahingehend zu verbessern, dass dieser sowohl der Schwenkvorgänge als auch in seiner Gebrauchsstellung besonders einfach benutzbar und stabil ist.

Diese Aufgabe wird durch einen Lattenrost mit den Merkmalen des Anspruchs 1 gelöst. Vorteilhafte Ausgestaltungen sind in den Unteransprüchen beschrieben.

Die Erfindung schlägt mit anderen Worten vor, dass die Doppelgelenkscharniere unten an den Längsträgern vorgesehen sind. Dabei geht die vorliegende Erfindung von der Überlegung aus, dass üblicherweise ein Lattenrost in einer vorbestimmten Ausrichtung zu verwenden ist, so dass er eine Oberseite aufweist, auf welche eine Matratze aufgelegt werden kann und gegenüberliegend eine Unterseite aufweist, mit welcher der Lattenrost seinerseits auf beispielsweise einem Bettgestell abgestützt werden kann, z. B. auf Tragleisten, die an einem Bettrahmen vorgesehen sind. Dadurch, dass die Doppelgelenkscharniere unten an den Längsträgern vorgesehen sind, befinden sich die Federleisten außen, wenn der Lattenrost in seine Transportstellung zusammengeklappt ist. Es kommt somit nicht zu einer eventuellen Kollision der Federleisten, die ansonsten nicht auszuschließen wäre, wenn die Doppelgelenkscharniere oben an den Längsträgern vorgesehen wären und somit die mit den Federleisten versehenen Oberseiten des Lattenrostes zueinander gefaltet würden. Vorschlagsgemäß weisen zudem die Trägerteile des Rahmens jeweils an ihrer Unterseite eine Ausnehmung auf, in denen die Doppelgelenkscharniere aufgenommen sind. Dabei sind die Ausnehmungen in den Trägerteilen an die Abmessungen der Doppelgelenkscharniere so angepasst, dass die Doppelgelenkscharniere nicht nach unten über diese Ausnehmungen hinaus vorstehen und so dass auf diese Weise die Längsträger mit ihren Unterseiten bündig auf einen Untergrund aufgelegt werden können. Wenn beispielsweise ein Bettgestell bzw. Bettrahmen Tragleisten aufweist, auf die der Rahmen des Lattenrostes aufgelegt wird, und wenn diese Tragleisten sich auch dort befinden, wo am Lattenrost die Doppelgelenkscharniere vorgesehen sind, so ist auch durch die beschriebene Ausgestaltung des Lattenrostes sichergestellt, dass der Lattenrost kippfrei auf den Tragleisten aufliegen kann. Dadurch wird eine besonders hohe Stabilität des Lattenrostes in seiner Gebrauchsstellung ermöglicht.

Dadurch, dass die Doppelgelenkscharniere unten an den Längsträgern vorgesehen sind, können die Längsträger insbesondere so ausgestaltet werden bzw. die Lage der Scharniere an den Längsträgern so gewählt werden, dass die Stirnseiten einander benachbarter Trägerteile aneinander anstoßen und sich gegenseitig abstützen, wenn die beiden Trägerteile aus ihrer zusammengefalteten Transportstellung bis in ihre Gebrauchsstellung auseinandergefaltet worden sind. Auf diese Weise wird die Scharnierbeweglichkeit gesperrt bzw. begrenzt, wenn von oben eine Druckbelastung auf den Lattenrost einwirkt, so dass eine versehentliche, zumindest teilweise erfolgende Schwenkbewegung aus der Gebrauchsstellung in die Transportstellung zuverlässig ausgeschlossen werden kann und eine stabile, durchgängige Auflagefläche für eine Matratze mit Hilfe der Federleisten des Lattenrostes bereitgestellt ist.

Die Begrenzung der Scharnierbeweglichkeit kann vorteilhaft für einen Schwenkwinkel von 180° vorgesehen sein, also jeweils 90° für jedes der beiden Trägerteile eines Längsträgers. Die beiden aneinander anstoßen Stirnseiten der beiden benachbarten Trägerteile bilden einen Anschlag, der die Schwenkbewegung begrenzt, so dass im Gebrauch der nach unten abgestützte Lattenrost auch im Bereich seiner beiden Doppelgelenk-Scharniere möglichst unbeweglich ist und dem Benutzer somit ein Stabilitätsverhalten vermittelt wie ein einteiliger, gelenkloser Lattenrost.

Unabhängig davon, ob die Scharnierbeweglichkeit auf einen Schwenkwinkel von maximal 180° oder ein anderes Winkelmaß begrenzt wird, kann die Begrenzung nicht nur durch die aneinander anstoßen Stirnseiten, sondern auch auf andere Weise bzw. mittels anderer Anschläge verwirklicht werden. Beispielsweise können in den - beispielsweise metallischen - Elementen des Scharnierbeschlags Vorsprünge vorgesehen sein, die bei Erreichen des gewünschten maximalen Schwenkwinkels aneinander anstoßen und eine weitere Schwenkbewegung verhindern. Die beiden Hälften des Doppelgelenk-Scharnierbeschlags legen sich also am Ende der Schwenkbewegung aneinander an und verhindern so eine weitere Schwenkbewegung.

Vorteilhaft können die Doppelgelenkscharniere jeweils zwei Scharnierplatten aufweisen, die jeweils einem Trägerteil flächig anliegen. Im Vergleich zu beispielsweise einem in ein Trägerteil ragenden Verankerungsstift bewirkt die Abstützung eines Doppelgelenkscharniers mit Hilfe von Scharnierplatten, die jeweils einem Trägerteil flächig anliegen, eine großflächige und damit möglichst spielfreie Abstützung des Doppelgelenkscharniers am Rahmen des Lattenrostes.

Die erwähnten Scharnierplatten können vorteilhaft jeweils einen L-förmigen Querschnitt aufweisen und jeweils an zwei unterschiedlichen Flächen eines Trägerteils anliegen, beispielsweise an einer nach unten weisenden und an einer zur Seite weisenden Fläche eines einen rechteckigen Querschnitt aufweisenden Trägerteils. Durch diese Abstützung an zwei unterschiedlichen Flächen wird die Stabilität der Führung für die Doppelgelenkscharniere weiter verbessert und somit die Stabilität des Lattenrostes sowohl während seiner Handhabung, wenn er zwischen der Gebrauchsstellung und der Transportstellung hin bzw. her bewegt wird als auch in seiner Gebrauchsstellung, wenn er durch das auf ihm lastende Gewicht belastet wird, verbessert.

Wie weiter oben erwähnt, kann mittels der Doppelgelenkscharniere eine vollständige Schwenkbewegung um 180° der beiden Teile des Lattenrostes zueinander ermöglicht werden. Dabei kann vorteilhaft vorgesehen sein, dass in der Transportstellung die beiden Unterseiten zweier durch ein Doppelgelenkscharnier verbundener Trägerteile aneinander flächig anliegen. Durch diese Abstützung der beiden Trägerteile aneinander wird eine maximale Stabilität des Rahmens bzw. des gesamten Lattenrostes in dessen Transportstellung gewährleistet und zudem wird das Doppelgelenkscharnier entlastet, da die aneinander anliegenden Trägerteile sich gegenseitig abstützen und so Belastungen, die auf das Doppelgelenkscharnier einwirken würden wie beispielsweise bei einem in seiner Transportstellung V-förmig auseinander klaffenden Lattenrost, vermieden werden.

Vorteilhaft können die beiden Längsträger nahe der Schwenkachse miteinander verbunden sein und zwar durch ein Element, welches Zugkräfte aufzunehmen in der Lage ist und welches daher als Zugelement bezeichnet ist. Das Zugelement ist also zugfest ausgestaltet, so dass die beiden Längsträger nicht auseinander gespreizt werden können, sondern vielmehr einen vorbestimmten Abstand zueinander einhalten, der nicht überschritten werden kann. Während bei einem geschlossenen, rechteckigen Rahmen eines Lattenrostes derartige Spreizbewegungen ohnehin ausgeschlossen sind, so dass die Federleisten in ihren Lagerkörpern zuverlässig gehalten sind, kann bei dem vorschlagsgemäß ausgestalteten Rahmen des Lattenrostes insbesondere dann, wenn sich dieser in seiner Transportstellung befindet, eine Spreizung des Rahmens im Bereich der Doppelgelenkscharniere nicht ausgeschlossen werden.

Die beiden aneinander anliegenden bzw. einander benachbarten, jeweils etwa U-förmigen Rahmenteile sind an ihren beiden Stirnenden durch ein Rahmenelement zugfest miteinander verbunden, könnten jedoch an den beiden freien Enden ihrer jeweiligen U-Schenkel, also dort, wo sich die Doppelgelenkscharniere befinden, ggf. auseinander gespreizt werden, so dass dann beispielsweise Federleisten aus ihren Lagerkörpern geraten könnten oder, je nach Ausgestaltung des Lattenrostes, die Federleisten mitsamt ihren Lagerkörpern vom Rahmen gelöst werden könnten.

Das erwähnte Zugelement verhindert eine derartige Spreizung in der Transportstellung des Lattenrostes und verhindert auch unerwünschte Belastungen, die auf die Doppelgelenkscharniere einwirken könnten, wenn sich der Lattenrost in seiner Gebrauchsstellung befindet und beispielsweise dort, wo sich gegenüberliegend die Doppelgelenkscharniere befinden, Kräfte auf den Lattenrost einwirken, die die beiden Längsträger auseinander zu bewegen bestrebt wären.

Ausführungsbeispiele der Erfindung werden anhand der rein schematischen Darstellungen nachfolgend näher erläutert. Dabei zeigt
- Fig. 1: eine perspektivische Ansicht von oben auf einen Lattenrost in seiner Gebrauchsstellung,
- Fig. 2: einen Blick von unterhalb des Lattenrostes auf den Bereich eines Doppelgelenkscharniers in seiner Gebrauchsstellung,
- Fig. 3: eine perspektivische Ansicht von oben auf den Lattenrost in seiner Transportstellung,
- Fig. 4: eine perspektivische Ansicht von schräg oben auf den Bereich des Doppelgelenkscharniers in der Transportstellung,
- Fig. 5: eine perspektivische Ansicht auf den Bereich des Doppelgelenkscharniers in der Transportstellung, gerichtet auf die Innenseite des Rahmens,
- Fig. 6: eine Ansicht ähnlich Fig. 2, wobei sich die beiden Teile des Lattenrostes jedoch in einer Zwischenstellung zwischen der Transport- und der Gebrauchsstellung befinden,
- Fig. 7: ein Doppelgelenkscharnier, und
- Fig. 8: einen Blick von der Seite auf den Bereich eines weiteren Ausführungsbeispiels eines Doppelgelenkscharniers in seiner Gebrauchsstellung.

In den Zeichnungen ist mit 1 insgesamt ein Lattenrost bezeichnet. Der Lattenrost 1 weist einen Rahmen 2 auf, der zwei Längsträger 3 und zwei Querleisten 4 aufweist. Die Längsträger 3 tragen eine Vielzahl von Federleisten 5, die parallel zueinander und parallel zu den Querleisten 4 angeordnet sind, wobei jeweils zwei benachbarte Querleisten 4 in einem gemeinsamen Lagerkörper 6 gehalten sind. Über die Länge des Lattenrostes 1 verteilt können Lagerkörper 6 mit unterschiedlicher Federcharakteristik und auch Federleisten 5 mit unterschiedlicher Federcharakteristik verteilt angeordnet sein, um auf diese Weise Zonen mit härterer und mit weicherer Abstützung zu schaffen.

Auf halber Länge sind die Längsträger 3 jeweils in zwei Trägerteile 7 aufgeteilt, wobei zwei benachbarte Trägerteile 7 desselben Längsträgers 3 mittels eines Doppelgelenks 8 schwenkbeweglich miteinander verbunden sind.

Fig. 2 verdeutlicht, dass das Doppelgelenkscharnier 8 zwei Scharnierbolzen 9 aufweist, die durch ein Verbindungsstück 10 miteinander verbunden sind und in Führungshülsen 11 geführt sind. Die Führungshülsen 11 ihrerseits sind an L-förmigen Scharnierplatten 12 befestigt, wobei jede Scharnierplatte 12 einen L-förmigen Querschnitt aufweist und einen so genannten Unterschenkel 14 sowie einen Seitenschenkel 15 aufweist. In den Seitenschenkeln 15 sind die Enden von Querschrauben 16 ersichtlich und am Unterschenkel 14 ist jeweils der Schraubenkopf einer Hochschraube 17 erkennbar.

Die Seitenschenkel 15 weisen Aussparungen 18 auf, mit denen die Seitenschenkel 15 um eine Befestigungsstelle eines Lagerkörpers 6 herum verlaufen.

Weiterhin ist in Fig. 2 an jedem Trägerteil 7 eine Ausnehmung 19 erkennbar, die in die Unterkante des jeweiligen Trägerteils 7 eingebracht ist und die so groß bemessen ist, dass nicht nur die Scharnierplatten 12, sondern auch die Führungshülsen 11 und das Verbindungsstück 10 in diese Ausnehmungen 19 so weit eintauchen, dass kein über die Unterkanten der Trägerteile 7 nach unten ragender Überstand durch die Doppelgelenkscharniere 8 geschaffen wird. Dementsprechend kann der Lattenrost 1 in seiner Gebrauchsstellung, wie in Fig. 1 ersichtlich, kippfrei bzw. wackelfrei auf ein plane Unterlage aufgelegt werden und insbesondere können sich die Längsträger 3 auf einem Boden oder auf einer Tragleiste abstützen, welche sich über die gesamte Länge des Lattenrostes 1 erstreckt und insbesondere im Bereich der Mitte des Lattenrostes 1 verläuft, wo die Anordnung der Doppelgelenkscharniere 8 vorgesehen ist.

Fig. 3 zeigt den Lattenrost 1 in seiner Transportstellung. Die beiden Trägerteile 7 jedes Längsträgers 3 sind um 180° zueinander verschwenkt und liegen mit ihren Unterkanten aneinander an. Die Komponenten eines Doppelgelenkscharniers 8 sind in den Ausnehmungen 19 aufgenommen.

Fig. 4 zeigt in dieser Transportstellung die Anordnung des Doppelgelenkscharniers 8 genauer. Zwei Stirnseiten 20 der beiden Trägerteile 7 eines Längsträgers 3 liegen in dieser Stellung frei, während sie - wie aus Fig. 1 und 2 deutlich wird - in der Gebrauchsstellung des Lattenrostes 1 aneinander anliegen. In Fig. 4 sind die Schraubenköpfe sowohl der Querschrauben 16 als auch der Hochschrauben 17 erkennbar. Die Seitenschenkel 15 weisen Gewindebohrungen auf, in welche sich die Querschrauben 16 erstrecken, so dass keine zusätzlichen Muttern erforderlich sind. Die Hochschrauben 17 hingegen sind als Holzschrauben ausgestaltet und unmittelbar im Material der Trägerteile 7 festgelegt.

Fig. 5 zeigt die Situation von Fig. 4, wobei im Unterschied zu Fig. 4 der Blick nicht auf die Außenseiten der Trägerteile 7 gerichtet ist, sondern auf die Innenseite der Trägerteile 7, wo die Lagerkörper 6 an den Trägerteilen 7 festgelegt sind.

Fig. 6 zeigt eine Zwischenstellung des Lattenrostes 1. Dabei ist ersichtlich, dass die beiden Scharnierbolzen 9 zwei nahe benachbarte und parallel zueinander verlaufende Schwenkachsen schaffen.

Fig. 7 zeigt die Ausgestaltung des Doppelgelenkscharniers 8 und die Anordnung der beiden Unterschenkel 14 und Seitenschenkel 15 einer jeweiligen Scharnierplatte 12. Im Unterschenkel 14 ist eine angesenkte Bohrung 21 für die jeweilige Hochschraube 17 vorgesehen, so das der Schraubenkopf der Hochschraube 17 bündig in den Unterschenkel 14 der Scharnierplatte 12 eingesenkt werden kann.

In den Seitenschenkeln 15 sind gerade verlaufende Durchgangsbohrungen 22 vorgesehen, durch welche sich die Querschrauben 16 erstrecken können.

Die Scharnierbolzen 9 sind jeweils als Schraube ausgestaltet und die Schraubenköpfe der Scharnierbolzen 9 liegen jeweils einer Führungshülse 11 an, die mit einer Durchgangsbohrung versehen ist. Der Schaft eines Scharnierbolzens 9 erstreckt sich eng toleriert durch diese Durchgangsbohrung und anschließend durch das Verbindungsstück 10. Die gegenüberliegenden Führungshülsen 11, die jenseits des Verbindungsstückes 10 angeordnet sind, sind als Gewindehülsen ausgestaltet und weisen ein Innengewinde 23 auf, so dass eine solche Führungshülse 11 als Muster dient, mit welcher der jeweilige Scharnierbolzen 9 verschraubt ist.

Zu Gunsten einer hohen Stabilität können vorteilhaft beide Führungshülsen 11 die einer Scharnierplatte 12 benachbart sind, mit dieser Scharnierplatte 12 verschweißt sein. Abweichend von dem dargestellten Ausführungsbeispiel kann jedoch auch vorgesehen sein, nur eine Führungshülse 11 pro Scharnierbolzen 9 vorzusehen und beispielsweise eine vergleichsweise flache Mutter am Ende des Scharnierbolzens 9 vorzusehen, die ggf. lediglich als Verliersicherung dienen kann und nicht mit benachbarten Bauteilen verschweißt ist.

Fig. 8 zeigt ein weiteres Ausführungsbeispiel eines Doppelgelenkscharniers 8 und der benachbarten Trägerteile 7. Das Doppelgelenkscharnier 8 ist aus seiner Transportstellung in die Gebrauchsstellung auseinandergefaltet worden, und diese Schwenkbewegung ist bei Erreichen eines Schwenkwinkels von 180° begrenzt worden. Allerdings bilden nicht die Stirnseiten der beiden Trägerteile 7 einen Anschlag, der diese Schwenkbewegung begrenzt, sondern zwischen diesen Stirnseiten verbleibt ein Abstand auch dann, wenn sich der Lattenrost 1 in der Gebrauchsstellung befindet.

Gemäß Fig. 8 bildet vielmehr der Beschlag des Doppelgelenkscharniers 8 selbst diesen Anschlag, der die Schwenkbewegung bei einem Schwenkwinkel von 180° begrenzt. Dabei liegen bei einem Doppelgelenkscharnier 8, welches wie in Fig. 7 ausgestaltet ist, die beiden Seitenschenkel 15 der beiden Scharnierplatten 12 aneinander an. In Fig. 8 ist als eine Variante des in Fig. 7 dargestellten Doppelgelenkscharniers 8 vorgesehen, dass der Beschlag zusätzlich zu den Unterschenkeln 14 und den Seitenschenkeln 15 Stirnplatten 24 aufweist, die den Anschlag bilden und aneinander anliegen.

## Patentansprüche

1. Lattenrost (1),
mit einem Rahmen (2), der zwei Längsträger (3) aufweist, und mit einer Vielzahl von parallel und beabstandet zueinander angeordneten Federleisten (5),
die quer zu den Längsträgern (3) verlaufen und sich an den Längsträgern (3) abstützen,
wobei der Rahmen (2) zwei Teile aufweist, die um eine quer zu seiner Längsrichtung verlaufende Schwenkachse relativ zueinander schwenkbeweglich sind,
wobei die beiden Teile schwenkbar sind zwischen einer Gebrauchsstellung, in welcher sie im Wesentlichen miteinander fluchten und eine Auflagefläche für eine Matratze bilden,
und einer Transportstellung, in welcher sie zusammengeklappt sind und eine im Vergleich zur Gebrauchsstellung geringere Grundfläche einnehmen,
die Längsträger (3) jeweils in ihrer Längsrichtung in Trägerteile (7) unterteilt sind,
bei beiden Längsträgern (3) jeweils zwei Trägerteile (7) mittels eines Scharniers miteinander verbunden sind,
und diese beiden Scharniere die erwähnte Schwenkachse bilden, und die Scharniere jeweils als DoppelgelenkScharnier (8) ausgestaltet sind, derart, dass zwei parallele, nah benachbarte Schwenkachsen geschaffen sind,
**dadurch gekennzeichnet,**
**dass** die Doppelgelenk-Scharniere (8) unten an den Längsträgern (3) vorgesehen sind
und die Trägerteile (7) jeweils an ihrer Unterseite eine Ausnehmung (19) aufweisen, in welchen die DoppelgelenkScharniere (8) aufgenommen sind, derart, dass die Längsträger (3) mit ihren Unterseiten bündig auf einen Untergrund auflegbar sind und ein durch die DoppelgelenkScharniere (8) geschaffener, nach unten ragender Überstand vermieden ist.

2. Lattenrost nach Anspruch 1,
**dadurch gekennzeichnet,**
**dass** die Doppelgelenk-Scharniere (8) zwei Scharnierplatten (12) aufweisen, die jeweils einem Trägerteil (7) flächig anliegen.

3. Lattenrost nach Anspruch 2,
**dadurch gekennzeichnet,**
**dass** die Scharnierplatten (12) jeweils einen L-förmigen Querschnitt aufweisen und jeweils an zwei Flächen eines Trägerteils (7) anliegen.

4. Lattenrost nach einem der vorhergehenden Ansprüche,
**dadurch gekennzeichnet,**
**dass** in der Gebrauchsstellung die beiden benachbarten Stirnseiten (20) zweier durch ein Doppelgelenk-Scharnier (8) verbundener Trägerteile (7) aneinander anliegen.

5. Lattenrost nach einem der Ansprüche 1 bis 3,
**dadurch gekennzeichnet,**
**dass** in der Gebrauchsstellung die beiden benachbarten Hälften des Doppelgelenk-Scharniers (8) aneinander anliegen.

6. Lattenrost nach einem der vorhergehenden Ansprüche,
**dadurch gekennzeichnet,**
**dass** der Schwenkwinkel der beiden Trägerteile (7) auf maximal 180° begrenzt ist.

7. Lattenrost nach einem der vorhergehenden Ansprüche,
**dadurch gekennzeichnet,**
**dass** in der Transportstellung die beiden Unterseiten zweier durch ein Doppelgelenk-Scharnier (8) verbundener Trägerteile (7) aneinander anliegen.

8. Lattenrost nach einem der vorhergehenden Ansprüche,
**dadurch gekennzeichnet,**
**dass** nahe der Schwenkachse die beiden Längsträger (3) durch ein Zugelement miteinander verbunden sind, wobei das Zugelement zugfest ausgestaltet ist, derart, dass das Zugelement die beiden Längsträger (3) in einem vorbestimmten, nicht überschreitbaren Abstand zueinander hält.

## Claims

1. Slatted mattress base (1), with a frame (2) which has two longitudinal beams (3) and a number of spring slats (5) arranged parallel to and at a distance from one another running at right angles to the longitudinal beams (3) and supported by the longitudinal beams (3), where the frame (2) has two parts which can pivot with reference to one another around a pivot axis positioned at right angles to its longitudinal direction, where the two parts can be pivoted between a service position in which they are more or less aligned with one another and form a base on which the mattress rests, and a transport position in which they are folded together, thereby occupying a smaller area compared to the service position, where each of the longitudinal beams (3) is divided into two beam sections (7), where the two sections (7) of the two longitudinal beams (3) are joined by a hinge, and these two hinges form the aforementioned pivot axes, and the hinges are formed as double-jointed hinges (8) in such a way as to create two parallel pivot axes closely adjacent to one another,
**characterised in that** the double-jointed hinges (8) are provided on the underside of the longitudinal beams (3) and each of the beam sections (7) has a recess (19) on its underside to receive the double-jointed hinges (8) in such a way that the undersides of the longitudinal beams (3) can rest on a surface when aligned with one another, thereby avoiding a downward projection caused by the double-jointed hinges (8).

2. Slatted mattress base in accordance with claim 1, **characterised in that** the double-jointed hinges (8) have two hinge plates (12), each of which lies against the surface of one of the beam sections (7).

3. Slatted mattress base in accordance with claim 2, **characterised in that** each of the hinge plates (12) has an L-shaped cross section and rests against two surfaces of a beam section (7).

4. Slatted mattress base in accordance with any of the preceding claims, **characterised in that**, in the service position the two adjacent front surfaces (20) of the two beam sections (7) connected by a double-jointed hinge (8) lie against one another.

5. Slatted mattress base in accordance with any of the claims 1 to 3, **characterised in that**, in the service position, the two adjacent halves of the double-jointed hinge (8) lie against one another.

6. Slatted mattress base in accordance with any of the preceding claims, **characterised in that** the pivoting angle of the two beam sections (7) is limited to a maximum of 180°.

7. Slatted mattress base in accordance with any of the preceding claims, **characterised in that**, in the transport position, the two undersides of two beam sections (7) connected by a double-jointed hinge (8) lie against one another.

8. Slatted mattress base in accordance with any of the preceding claims, **characterised in that** the two longitudinal beams (3) are joined to one another near the pivot axis by a strain element, where the strain element is formed to withstand straining in such a way that the strain element holds the two longitudinal beams (3) at a predetermined distance from one another which cannot be exceeded.

## Revendications

1. Sommier à lattes (1) comprenant un cadre (2) qui présente deux supports longitudinaux (3) et un grand nombre de lattes élastiques (5) disposées parallèles à une certaine distance les unes des autres et perpendiculaires aux supports longitudinaux (3) et qui prennent appui sur les supports longitudinaux (3), sachant que le cadre (2) présente deux parties pouvant pivoter l'une par rapport à l'autre autour d'un axe de pivotement agencé transversalement par rapport à son axe longitudinal, sachant que les deux parties peuvent pivoter entre une position d'utilisation dans laquelle elles sont essentiellement alignées l'une sur l'autre et forment une surface sur laquelle appuyer un matelas, et une position de transport dans laquelle elles sont repliées et occupent une surface au sol inférieure à celle de la position d'utilisation, sachant que les supports longitudinaux (3) sont subdivisés chacun dans leur sens longitudinal en pièces supports (7), que sur les deux supports longitudinaux (3) respectivement deux pièces supports (7) sont reliées entre elles au moyen d'une charnière et que ces deux charnières forment l'axe de pivotement évoqué, et que les deux charnières sont configurées chacune en charnière (8) à double articulation de sorte à créer deux axes pivotants parallèles voisins,
**caractérisé en ce que** les charnières (8) à double articulation sont prévues en bas contre les supports longitudinaux (3) et que les pièces supports (7) présentent un évidement (19) contre leur face inférieure respective, évidement dans lequel sont logées les charnières (8) à double articulation, ce qui permet de poser les faces inférieures des supports longitudinaux (3) à ras sur une surface support et d'éviter ainsi que les charnières (8) à double articulation ne dépassent vers le bas.

2. Sommier à lattes selon la revendication 1, **caractérisé en ce que** les charnières (8) à double articulation présentent deux plaques charnières (12) qui appliquent chacune sur une surface de chaque pièce support (7).

3. Sommier à lattes selon la revendication 2, **caractérisé en ce que** les plaques charnières (12) présentent chacune une section en L et appliquent chacune contre deux surfaces d'une pièce support (7).

4. Sommier à lattes selon l'une des revendications précédentes, **caractérisé en ce que** dans la position d'utilisation, les deux faces frontales voisines (20) de deux pièces supports (7) reliées par une charnière (8) à double articulation appliquent l'une contre l'autre.

5. Sommier à lattes selon l'une des revendications 1 à 3, **caractérisé en ce que** dans la position d'utilisation les deux moitiés voisines de la charnière (8) à double articulation appliquent l'une contre l'autre.

6. Sommier à lattes selon l'une des revendications précédentes, **caractérisé en ce que** l'angle de pivotement des deux pièces supports (7) est limité à un maximum de 180°.

7. Sommier à lattes selon l'une des revendications précédentes, **caractérisé en ce que** dans la position de transport les deux faces inférieures de deux pièces supports (7) reliées par une charnière (8) à double articulation appliquent l'une contre l'autre.

8. Sommier à lattes selon l'une des revendications précédentes, **caractérisé en ce que** près de l'axe de pivotement les deux supports longitudinaux (3) sont reliés entre eux par un élément de traction, sachant que l'élément de traction est configuré résistant en traction afin de maintenir les deux supports longitudinaux (3) à une distance prédéfinie qui ne peut pas être dépassée.
